# EUROPÄISCHE PATENTSCHRIFT

(11) **EP 0 022 136 B1**
(45) Veröffentlichungstag und Bekanntmachung des Hinweises auf die Patenterteilung: **12.01.1983**
(21) Anmeldenummer: 79103901.9
(22) Anmeldetag: 11.10.1979
(51) Int. Cl.: B21D 3/04

(54) **Schrägwalzenrichtmaschine**
Straightening machine with obliquely mounted rolls
Machine à redresser à cylindres obliques

(30) Priorität: 07.07.1979 DE 2927542
(43) Veröffentlichungstag der Anmeldung: 14.01.1981
(73) Patentinhaber: Th. Kieserling & Albrecht GmbH & Co., D-5650 Solingen 1 (DE)
(72) Erfinder: Hartkopf, Heinz, D-5650 Solingen (DE)

## Beschreibung

Die Erfindung bezieht sich auf eine Schrägwalzenrichtmaschine nach dem Oberbegriff von Anspruch 1.

Die bei diesen Maschinen üblichen Führungslineale zur seitlichen Abstützung des Richtgutes zwischen den übereinander angeordneten Richtwalzen unterliegen einem grossen Verschleiss. Zur Minderung dieses Verschleisses wurden bisher die Verschleisskanten der Lineale mit besonders ausgewählten Werkstoffen aufgeschweisst. Die Lineale waren zusätzlich deshalb sehr aufwendig, weil sie insbesondere für kleine Durchmesser Ausnehmungen für die in sie eintauchenden Richtwalzen aufweisen mussten.

Eine derartige Richtmaschine ist z.B. aus dem DE-U Nr. 6930960 bekannt. Dort ist gezeigt, dass diese Lineale an einem Linealträger befestigt sind, der bei übereinander angeordneten Richtwalzen, in Durchlaufrichtung des Werkstücks gesehen, seitlich versetzt unterhalb der unteren Richtwalze angelenkt ist. Der Anlenkpunkt des Linealträgers ist unter 45° zur Senkrechten, bezogen auf die Höhe des Richtgutes, angeordnet. Die Linealträger dort erstrecken sich von diesem unteren Anlenkpunkt im Bereich des Unterteils der Richtmaschine bis zum Oberteil der Richtmaschine und sind dort verstellbar. Durch Schwenken der Linealträger werden die Lineale auf einen anderen Durchmesser eingestellt.

Aus dem DE-U Nr. 1913948 ist eine Richtpresse mit drei Richtwerkzeugen bekannt, die anstelle der unbeweglichen Werkzeuge schräg angestellte konkave profilierte drehangetriebene Richtwalzen aufweist. Zwischen den Richtwalzen wird das Richtgut von Stützrollen auf der vorgesehenen Bahn gehalten. Die Stützrollen sind an beiden Enden des Richtrollenbereiches angeordnet. Zwischen den Stützrollen sind Führungslineale vorgesehen. Die Führungslineale sind dort an Haltern festgelegt. Die Führungsrollen sind an Haltern drehbargelagert, die ihrerseits an Führungssäulen des Maschinengestells höhenverstellbar beweglich sind. Weiterhin können die Führungsrollen auf das Werkstück zu angestellt werden. Über Form und Material der Führungslineale macht diese Veröffentlichung keine Aussage.

Aus der DE-A Nr. 2307128 ist eine Schrägwalzenrichtmaschine mit Führungslinealen bekannt. Deren Verstellung erfolgt mittels hinten am Lineal angreifender Stellschrauben. In der gewünschten Position wird das Lineal von an seinen beiden Längsseiten im Bereich der hinteren Linealkante angreifenden Klemmschrauben arretiert. Diese Ausführung der Linealverstellung hat den Nachteil, dass sie nur einen beschränkten Verstellweg und eine begrenzte Länge der Lineale zulässt. Ursächlich steht damit im Zusammenhang, dass die Lineale jedenfalls so starr sind, dass sie von den Richtwalzen nicht in geeigneter Weise für den Richtbetrieb verformt werden können. Die Lineale haben Ausfräsungen, in die die Richtwalzen eintauchen. Auch diese Ausfräsungen sind nur auf einen kurzen Verstellbereich ausgelegt, der im wesentlichen der Verschleisstiefe der Linealstirnseiten entspricht. Nachteilig bei dieser Entgegenhaltung sind weiterhin die hohen Bearbeitungskosten zur Erstellung der Ausnehmungen für die Walzen in den Linealen.

Der Erfindung liegt demgegenüber die Aufgabe zugrunde, die seitliche Abstützung des Richtgutes zwischen den Richtwalzen zu vereinfachen.

Die Lösung dieser Aufgabe ist im kennzeichnenden Teil von Anspruch 1 wiedergegeben.

Das starre, für die Richtwalzen ausgefräste Lineal wird durch ein spanlos verformtes ersetzt. Das neue Lineal ist dünner und so verformt, dass seine Verschleisskanten der Biegelinie des Richtgutes entsprechen und es ist zusätzlich so gebogen, dass es den Walzenabschnitten mit den grössten Durchmessern ausreichend freien Raum gibt. Bei den vorzugsweise eingesetzten Linealen aus Kunststoff erübrigen sich alle besonderen Massnahmen zu einer geeigneten Verformung des Lineals. Das Lineal wird zwischen die Richtwalzen geschoben und von diesen verformt. Der Verschleiss zwischen den am Lineal anliegenden Walzenballen und dem Lineal ist so gering, dass er gegenüber dem Verschleiss zwischen dem Richtgut und dem Lineal vernachlässigt werden kann. Damit entfällt für die erfindungsgemässen Lineale nicht nur das Aufschweissen an den Verschleisskanten, sondern auch das Ausfräsen für die eintauchenden Walzenballen. Der jetzt auftretende stärkere Verschleiss wird durch Nachstellen der Lineale ausgeglichen.

Eine Behinderung der von den Walzen vorgegebenen Verformung der Lineale durch den Linealträger wird dadurch vermieden, dass die zwei Linealträger eines Lineals unabhängig voneinander verstellt werden können, d.h. verschiebbar oder verschwenkbar sind. Eine solche Behinderung würde den Verschleiss zwischen den Linealen und den Richtwalzen erhöhen.

Erfindungsgemäss können die Linealträger in die unmittelbare Nähe der Verschleisskanten gerückt werden. Sie stützen somit das Lineal in unmittelbarer Nähe seiner beanspruchten Verschleisskante ab und erlauben dem Lineal trotzdem, die von den Walzen geforderten Verformungen mitzumachen. Weiterhin ist es möglich, dem Lineal eine zusätzliche Biegung im Bereich der Ekken zu überlagern, die an den Längsenden der Walzen zwischen diesen herausragen und insbesondere einlaufseitig der Walzen die Funktion einer Zentrierung des Richtgutes haben.

In weiterer Ausgestaltung der Erfindung ist vorgesehen, die Linealträger entsprechend Anspruch 2 anzubringen. Dadurch erübrigen sich weitere Führungsschienen für die Linealträger. Anstelle der bisher üblichen Ausführungen der Linealträger, die vom Oberteil bis zum Unterteil der Maschine reichen, können nach der Erfindung die Linealträger als Buchsen mit angeformten Spannpratzen an den Zugankern vorgesehen werden.

Ein zusätzliches Merkmal der Erfindung ist darin zu erblicken, dass die Linealträger entsprechend Anspruch 3 abgestützt sind. Dadurch ist es möglich, nachdem der radiale Abstand der Lineale zum Richtgut eingestellt ist, durch Lösen der Feststellungen der Linealträger dem Lineal die Freiheit zu geben, sich selbst einzupendeln, um so die günstigste Lage der Linealträger zu ermitteln und dann die Linealträger in dieser Lage zu arretieren.

Ausführungsbeispiele der Erfindung werden im weiteren an Hand der Zeichnungen erläutert.

Dabei zeigen:
Fig. 1 eine Seitenansicht einer Richtmaschine (1. Ausführungsbeispiel),
Fig. 2 einen Horizontalschnitt gemäss Linie 11-11 durch die Richtmaschine nach Fig. 1, und
Fig. 3 einen Vertikalschnitt durch eine Richtmaschine (2. Ausführungsbeispiel).

Die Fig. 1 und 2 zeigen eine Richtmaschine 1 mit einer konkaven Richtwalze 2, einer konvexen Richtwalze 3, einer zu richtenden Stange 4, einem Oberteil 5 des Maschinengestells, einem zugehörigen Unterteil 6, vier Zugankern 7, 8, 9, 10, einem Walzenstuhl 11 für die konkave Walze, einem Walzenstuhl 12 für die konvexe Walze und zwei Führungslinealen 13, 14, zwischen deren Stirnseiten 15,16 die Stange 4 beim Richten geführt ist. Die Lineale sind an Linealträgern 17, 18, 19, 20 festgespannt. Die Linealträger sind an den Zugankern 7, 8, 9, 10 gleitend geführt und von unten als Gewichtsausgleich durch Federn 40, 41 abgestützt. Die unmittelbare Befestigung der Lineale 13, 14 erfolgt durch an den Linealträgern vorgesehene Spannpratzen 21, 22, 23, 24. Die Linealträger 17,18,19,20 bzw. die daran angeformten Spannpratzen 21, 22, 23, 24 erstrecken sich, radial zum Werkstück gesehen, bis in den Bereich der Richtwalzen 2, 3 hinein. In Richtung der Längserstreckung des Werkstücks gesehen haben die Spannpratzen, die zu einem Lineal gehören, einen Abstand, der etwas grösser ist als eine Walzenlänge.

Die Walzen 2 und 3 sind senkrecht übereinander angeordnet. Das Richtgut wird beim Richten von vier Seiten abgestützt. Die obere und die untere Abstützung erfolgen durch die Richtwalzen 2, 3; für die seitliche Abstützung sorgen die Führungslineale 13, 14. Diese vier Elemente bilden einen Durchtrittskanal für das Richtgut.

Die Federn 40,41, die die Linealträger von unten abstützen, sind so ausgelegt, dass sich die Stirnseiten der Lineale automatisch etwa auf Höhe der Oberkante der Unterwalze 3 einpendeln. Die Linealträger 17, 18, 19, 20 mit den daran ausgebildeten Spannpratzen sind unabhängig voneinander höhenverstellbar. Sie werden durch Klemmhebel 42, 43, 44, 45 an den Zugankern 7, 8, 9, 10 in der von den Richtwalzen 2, 3 bestimmten Lage arretiert. Es kann empfehlenswert sein, die Höhenlage der Linealecken 51, 52, die einlaufseitig zwischen den Richtwalzen herausragen, so zu korrigieren, dass diese Ecken im Zusammenwirken mit den Richtwalzen einen Einführtrichter für das Richtgut 4 bilden. Dies wird durch die unabhängige Verstellbarkeit der Spannpratzen 21, 22 der Linealträger 17, 18 eines Lineals 13 möglich.

Die Spannpratzen 21, 22 greifen stets an den Längsseiten 56,57 der Lineale an. Dies ermöglicht die Verwendung von Kunststoffplatten für die Lineale. Die Platten sind von der Breite her so bemessen, dass sie zwischen die Spannpratzen passen, und sie können so lang ausgebildet sein, dass sie jeweils die halbe Bautiefe der Maschine, oder wenn dies die Bedienung nicht hindert, noch mehr ausmachen. Es kommen vorzugsweise einfache rechtwinklige Kunststoffplatten zum Einsatz, die ausser einem sauberen Schnitt an den Stirnseiten 15, 16 keiner zusätzlichen Bearbeitung bedürfen. Die Linealplatten werden bei Verschleiss nachgeschoben, bis sie nicht mehr mit ausreichender Sicherheit gespannt werden können. Das gesamte Lineal wird damit bis auf den erwähnten Rest zum Verbrauchsartikel. Durch die Teilung der Linealträger für ein Lineal werden die Walzen von der Bedienungsseite 60 her besser zugänglich.

Die beschriebene Einspannung der Lineale hindert nicht die Verwendung herkömmlicher Lineale aus Stahl mit aufgeschweissten Verschleisskanten und Ausnehmungen für die Ballenkanten 58, 59 der konkaven Oberwalze 2. Diese können ohne weiteren Aufwand Verwendung finden.

Die in Fig. 3 gezeigte Ausführungsform der Linealbefestigung stellt eine alternative Lösung zu dem in den Fig. 1 und 2 gezeigten Beispiel dar und ist besonders bei vorhandenen Maschinen als Möglichkeit zum Nachrüsten auf die erfindungsgemässe Linealbefestigung vorgesehen. Diese Richtmaschine besteht, wie das erste Ausführungsbeispiel aus einem Oberteil 25 und einem Unterteil 26, die durch Zuganker 27, 28 miteinander verbunden sind. Zwischen den Zugankern erstreckt sich parallel dazu eine Linealtraverse 30, an der ein Linealträger 29 schwenkbar befestigt ist. Der Linealträger ist durch ein Langloch 31 in der Linealtraverse 30 und eine darin geführte Klemmschraube 32 höhenverstellbar. Die Linealtraverse ist am Unterteil 26 des Maschinengestells in Lagerböcken 48, 49 durch einen Bolzen 50 schwenkbar aufgenommen und an ihrem oberen Ende durch eine nicht gezeigte, an sich bekannte Stellschraube gemäss Pfeil 53 verstellbar. Das Lineal 33 mit seiner Stirnseite 35 wird an seinen zwei Längskanten 54, 55 von Spannpratzen 37, 38 gehalten. Diese werden durch Schrauben 34 und 36 an den Linealträger 29 gedrückt. Linealträger 29 und Lineal 33 werden zur Erleichterung der Höherverstellbarkeit von einem das Gewicht der beiden ausgleichenden Hydraulikzylinder 39 von unten abgestützt. Dieser Zylinder ist mit Hilfe von Befestigungslaschen 46, 47 am Linealträger 29 angelenkt.

Zum Einrichten der Lineale wird als erster Schritt die konkave Walze hochgefahren. In den geöffneten Walzenspalt wird eine radial zum Werkstück 4 anstellbare Schablone (nicht gezeigt) eingeführt, die entsprechend dem für die Bearbeitung vorgesehenen Werkstückdurchmesser eingestellt wird. Gegen diese Schablone wird das gegenüberliegende Lineal angestellt und in den zugehörigen Spannpratzen festgeklemmt. Nach Wegnahme der Schablone wird ein Werkstück eingeführt und das zweite Lineal wird schliesslich gegen das am ersten Lineal anliegende Werkstück angestellt und eingespannt. Bei eingestellten Linealen wird die konkave Walze auf den Durchmesser des zu bearbeitenden Werkstücks abgesenkt. Im Anschluss an die radiale Einstellung der Lineale wird durch Lösen der Linealträger 17...20,29 gegenüber den Zugankern 7...10 bzw. gegenüber der Linealtraverse 30 den Linealen die Möglichkeit gegeben, sich dem sich ihnen bietenden Spalt zwischen den Richtwalzen 2,3 anzupassen.

Das vorbeschriebene Vorgehen hat den Vorzug, dass die Einstellung der Lineale unabhängig vom jeweiligen Abnutzungsgrad der Lineale erfolgen kann.

## Patentansprüche

1. Schrägwalzenrichtmaschine mit zwei Richtwalzen (2, 3) für im Querschnitt runde Werkstücke (4), wie Stangen, Rohre und Draht, mit einem Maschinengestell, bestehend aus einem Oberteil (5), aus einem Unterteil (6), aus beide verbindenden Zugankern (7 bis 10) aus zwei Walzenstühlen (11,12), in denen eine konkave Richtwalze (2) und eine konkave oder zylindrische oder konvexe Richtwalze (3) angeordnet sind, aus Führungslinealen (13, 14), die in einer zu einer gedachten Ebene durch beide Richtwalzen rechtwinklige Ebene angeordnet sind, und aus mindestens zwei die Führungslineale einspannenden Linealträgern (17 bis 20), die am Maschinengestell beweglich festlegbar sind, dadurch gekennzeichnet, dass die Lineale (13 bzw. 14) von den zugehörigen Spannpratzen (2, 22 bzw. 23, 24) der Linealträger (17 bis 20) an ihren gegenüberliegenden Längsseiten eingespannt werden und unabhängig voneinander gegenüber dem Maschinengestell (5, 6) beweglich geführt sind, wobei die Führungslineale (13, 14) als biegeelastische Platten ausgebildet sind und von den Richtwalzen entsprechend deren Walzenballen verformbar sind.

2. Richtmaschine nach Anspruch 1 mit vier Zugankern (7, 8, 9, 10), die als Gleitführungen ausgebildet sind, dadurch gekennzeichnet, dass an jedem Zuganker ein Linealträger (17, 18, 19, 20) höhenverstellbar befestigt ist.

3. Richtmaschine nach einem der beiden Ansprüche 1 oder 2, dadurch gekennzeichnet, dass jedem Linealträger (17,18,19, 20) ein Gewichtsausgleich (40, 41 ) zugeordnet ist.

## Claims

1. Straightening machine with two obliquely mounted rolls (2, 3) for workpieces with a circular cross section, such as bars, tubes and wire, comprising a machine frame, including an upper yoke (5), a lower yoke (6), tie-rods (7...10) connecting the yokes, rollholders (11,12) bearing a concave straightening roller (2) and concave, cylindrical or convex straightening roller (3), guide- edges (13, 14), forming a plane, crossing the plane made up by the rollers at right angles and at least two guide-edge - supports (17 ... 20), clamping the guide-edges and being movable and lockable on the machine frame, characterized in that the guide-edges (13, 14) are clamped by the corresponding clamping praws (21,22; 23, 24) of the guide-edge - supports (17... 20) on opposite side-edges and are movable independently of each other relative to the machine-frame (5, 6); the guide-edges being made of flexible plastic plates, deformable by the straightening rollers according to the contour of their concave sections.

2. The straightening machine of claim 1 with four tie-rods (7...10), being constructed as rails, characterized in that one guide-edge - support (17...20) is vertically shiftably attached to each tie-rod.

3. The straightening machine of claim 1 or 2 characterized in that the guide-edge-supports (17...20) include weight compensating means (40,41).

## Revendications

1. Machine à dresser à cylindres obliques, comportant deux cylindres pour pièces à section ronde, telles que barres, tubes et fil; un bâti constitué par un fronton et un banc reliés par des tirants; deux chaises dans lesquelles sont montés un cylindre concave et, selon besoin, un cylindre concave, cylindrique ou convexe; des règles de guidage disposées perpendiculairement à un plan imaginaire passant par les deux cylindres, et au moins deux porte-règles mobiles sur le bâti, serrant les règles, ladite machine étant caractérisée en ce que les porte-règles (17, 18) comportent des brides plates (21, 22) dans lesquelles les règles (13,14) sont serrées sur leurs grands côtés, et en ce que les règles (13, 14) sont mobiles indépendamment l'une de l'autre sur le bâti; les règles consistant en plateaux élastiques à déformer par les renflements des rouleaux.

2. Machine à dresser selon la revendication 1, comportant quatre tirants (7, 8, 9, 10) réalisés sous forme de glissières, ladite machine étant caractérisée en ce qu'un porte-règle est fixé et réglable verticalement sur chaque tirant.

3. Machine à dresser selon l'une quelconque des revendications 1 ou 2, caractérisée par un équilibrage du poids (40, 41) de chaque porte-règle (17,18).
